# EUROPÄISCHE PATENTSCHRIFT

(11) **EP 1 066 137 B1**
(45) Veröffentlichungstag und Bekanntmachung des Hinweises auf die Patenterteilung: **06.07.2005**
(21) Anmeldenummer: 99914453.8
(22) Anmeldetag: 12.02.1999
(51) Int. Cl.: B25H 3/00

(54) **VERKAUFS- UND AUFBEWAHRUNGSVORRICHTUNG FÜR WERKZEUGE**
VENDING AND STORAGE DEVICE FOR TOOLS
DISPOSITIF POUR LA VENTE ET LE STOCKAGE D'OUTILS

(30) Priorität: 18.02.1998 DE 29802752 U
(43) Veröffentlichungstag der Anmeldung: 10.01.2001
(73) Patentinhaber: Drill-Organizer E. Feder, 3930 Visp (CH)
(72) Erfinder: Feder, Emil, 34123 Kassel (DE)
(74) Vertreter: Habbel, Hans-Georg, Dipl.-Ing.
(86) Internationale Anmeldenummer: PCT/EP1999/000929
(87) Internationale Veröffentlichungsnummer: WO 1999/042255

(56) Entgegenhaltungen:
- EP-A- 0 311 789
- DE-U- 8 534 099
- DE-U- 8 800 520
- US-A- 1 341 848
- US-A- 5 628 400

## Beschreibung

Die Erfindung bezieht sich auf eine Verkaufs- und Aufbewahrungsvorrichtung gemäß dem Oberbegriff des Anspruchs 1.

Eine Vorrichtung mit den Merkmalen des Oberbegriffes ist aus der EP 311 789 B1 bekannt und sie gibt die Möglichkeit, daß ein sicheres Einordnen von zylindrischen Werkzeugen schnell und ohne große Aufmerksamkeit durchgeführt werden kann. Diese Vorrichtung hat sich in der Praxis bewährt.

In der WO - A 94 23 909 wird eine Verkaufs- und Aufbewahrungsvorrichtung für Werkzeuge mit den Merkmalen des Oberbegriffs des Hauptanspruches beschrieben, die die gattungsbildende Vorrichtung gemäß der EP 311 789 B1 dadurch weiterentwickelt, daß die eigentliche Haltevorrichtung durch ein Gehäuseteil, z. B. ein schalenförmiges Gehäuseoberteil, gebildet ist und ein weiteres Gehäuseteil, z. B. eine an dem ersten Gehäuseteil festlegbare Bodenplatte, wobei an dem Gehäuseoberteil die köcherförmigen Aufnahmelöcher, die Feinmeßkanäle und der Grobmeßkanal sowie Ausnehmungen für die Anschlagkörper der Meßlehren ausgeformt sind.

Als Verkaufs- und Aufbewahrungsvorrichtung besteht aber die Notwendigkeit, dafür zu sorgen, daß insbesondere bei Bohrern geringeren Durchmessers mehr als ein Bohrer zur Verfügung gestellt wird, da diese Bohrer schnell abbrechen, so daß in einer Werkstatt trotz Beschädigung oder Verlust eines Bohrers schnell ein weiterer Bohrer zur Verfügung steht. Insbesondere für professionelle Betriebe wird weiterhin angestrebt, daß die Bohrer geringeren Durchmessers beim Kauf eines Bohrersatzes in größerer Anzahl vorhanden sind als die Bohrer größeren Durchmessers, da erfahrungsgemäß der Nachkaufbedarf für Bohrer geringeren Durchmessers wesentlich höher ist.

Der Erfindung liegt die Aufgabe zugrunde, eine Verkaufs- und Aufbewahrungsvorrichtung für Werkzeuge, insbesondere Bohrer, zu schaffen, die schon beim Kauf berücksichtigt, daß Bohrer geringeren Durchmessers einem erhöhten Verbrauch unterliegen und deshalb in größerer Anzahl vorhanden sein müssen und die während der Benutzung der Aufbewahrungsvorrichtung dem Benutzer die Möglichkeit gibt, daß gerade Bohrer, die einem schnelleren Verschleiß oder einer größeren Bruchanfälligkeit unterliegen, in größerer Zahl zur Verfügung stehen.

Diese der Erfindung zugrundeliegende Aufgabe wird durch die Lehre des Anspruchs 1 gelöst.

Vorteilhafte Ausgestaltungen sind in den abhängigen Ansprüchen 2-13 erläutert.

Mit anderen Worten ausgedrückt wird vorgeschlagen, daß die die Bohrer aufnehmende Vorrichtung eine Abdeckplatte aufweist, die mit Feinmeßkanälen und einem Grobmeßkanal ausgerüstet ist, wobei die Feinmeßkanäle und der Grobmeßkanal in an sich bekannter Weise Meßlehren aufweisen, die dem jeweiligen Aufnahmeloch zugeordnet sind, wobei aber den Feinmeßkanälen für die kleineren Werkzeugdurchmesser, d. h. kleineren Bohrerdurchmessern, mehrere Aufnahmelöcher für diese Werkzeuge gleichen Durchmessers zugeordnet werden, so daß beispielsweise dem Bohrerdurchmesser "1 mm" drei Aufnahmelöcher zugeordnet sind. Dem zweiten Feinmeßkanal, der beispielsweise den Werkzeugdurchmessern von 4,2 mm bis 8 mm zugeordnet ist, werden zwei Aufnahmelöcher für jeden Werkzeugdurchmesser zugeordnet, was auch, wenn die Vorrichtung entsprechend groß ausgebildet ist, beim dritten Meßkanal vorgesehen sein kann, was aber im Prinzip nicht so wichtig ist, da die stärkeren Bohrer weniger oft abbrechen und weniger stark verschleißen.

Gemäß der Erfindung wird weiterhin vorgesehen, daß an die Aufnahmelöcher in der eigentlichen Abdeckplatte der Vorrichtung über den größten Teil ihrer Länge geschlossenwandig ausgebildete Köcher anschließen, die vorzugsweise im oberen Bereich mit der Anfasung oder Abrundung in die Abdeckplatte übergehen. Weiterhin ist vorgesehen, daß diese Köcher im oberen Bereich einen Innendurchmesser aufweisen, der größer ist als der Nenndurchmesser des Werkzeuges und im unteren Bereich einen Innendurchmesser, der zwar größer ist als der Nenndurchmesser, aber kleiner als der Innendurchmesser im oberen Bereich. Durch diese Maßnahmen wird bewirkt, daß ein schnelles Einführen eines Bohrers über die Anfasung in der Abdeckplatte in den Köcher möglich wird.

Da der Köcher über den größten Teil seiner Länge geschlossenwandig ausgebildet ist, erfolgt hier eine gute Führung des Bohrerendes, so daß ein Verkanten des Bohrers vermieden wird. Sollten an der Außenseite des Bohrers Grate vorstehen, die durch die Festsetzvorrichtung in der Bohrmaschine bewirkt werden, bewirken die größeren Innendurchmesser der Köcher, daß hier trotzdem ein einwandfreies Einsetzen des Bohrers in das zugesetzte Aufnahmeloch bzw. in den zugeordneten Köcher erreicht wird.

Die gesamte Vorrichtung kann aus Kunststoff hergestellt, beispielsweise gespritzt werden, kann aber auch aus Metall gefertigt werden und schließlich scheint es vorteilhaft, daß diese Vorrichtung auch aus einer Kombination von Metall und Kunststoff hergestellt wird.

Ein Ausführungsbeispiel der Erfindung wird nachfolgend anhand der Zeichnungen erläutert. Die Zeichnungen zeigen dabei in
- Fig. 1: schaubildlich eine Ansicht auf die Oberseite der erfindungsgemäßen Verkaufs- und Aufbewahrungsvorrichtung und in
- Fig. 2: einen Schnitt gemäß der Linie 2 - 2 in Fig. 1.

In den Zeichnungen ist eine Verkaufs- und Aufbewahrungsvorrichtung 1 dargestellt mit einem Deckel 11. Der Deckel 11 kann vorzugsweise aus durchsichtigem Kunststoff hergestellt werden, so daß jederzeit der korrekte Inhalt der Verkaufs- und Aufbewahrungsvorrichtung 1 kontrolliert werden kann. Die Höhe der Verkaufs- und Aufbewahrungsvorrichtung 1 richtet sich nach dem größten Bohrer bzw. dem großten aufzunehmenden zylindrischen Werkzeug. Vorzugsweise ist der Deckel 11 leicht abnehmbar ausgebildet, und zwar zerstörungsfrei abnehmbar, so daß es möglich ist, wenn die Verkaufs- und Aufbewahrungsvorrichtung 1 beispielsweise in einer Schublade untergebracht wird, der Deckel abgenommen werden kann. Steht die Verkaufs-und Aufbewahrungsvorrichtung 1 frei, bewirkt der Deckel, daß der Inhalt geschützt ist und daß auch ein Verhaken, beispielsweise mit dem Ärmel eines Arbeitskittels, verhindert wird.

Wie die Zeichnung deutlich zeigt, weist die Verkaufs- und Aufbewahrungsvorrichtung 1 eine ergonometrisch günstige Form dadurch auf, daß sie nach vorne geneigt ausgebildet ist, so daß dadurch ein guter Zugriff zu den einzelnen Werkzeugen sichergestellt ist.

Während in der Zeichnung die Wände der Verkaufs- und Aufbewahrungsvorrichtung 1 als vollwandig dargestellt sind, ist es selbstverständlich möglich, daß diese Wandflächen Durchbrechungen aufweisen oder daß nur Stützen in den Eckbereichen vorgesehen sind, so daß zwar dadurch die gleiche Stabilität erreicht wird, aber ein Einsparen an Kunststoff gleichzeitig bewirkt wird.

Die Verkaufs- und Aufbewahrungsvorrichtung 1 wird vorzugsweise einteilig - z. B. im Spritzgußverfahren - hergestellt, ebenso der Deckel 11, der dann mit der Verkaufs- und Aufbewahrungsvorrichtung 1 verbunden werden kann.

Die Verkaufs- und Aufbewahrungsvorrichtung 1 weist eine Abdeckplatte 2 auf, die beispielsweise aus Kunststoff bestehen kann und in der Feinmeßkanäle 3 vorgesehen sind, wobei bei dem dargestellten Ausführungsbeispiel drei Feinmeßkanäle 3a, 3b und 3c vorgesehen werden. In diesen Feinmeßkanälen 3a, 3b und 3c werden durch Anschlagkörper 6, 7 gebildete Meßlehren 5 geschaffen, wobei jeder Meßlehre 5 ein oder mehrere Aufnahmelöcher 8 zugeordnet sind. Wie aus Fig. 1 der Zeichnung zu ersehen ist, ist außerdem ein Grobmeßkanal 4 vorgesehen, der ebenfalls durch Anschlagkörper 6, 7 gebildet, Meßlehren 5 aufweist, die den Feinmeßkanalen 3a, 3b und 3c zugeordnet sind, so daß durch Einführen des einzusetzenden Werkzeuges in den Grobmeßkanal 4 automatisch abgetastet werden kann, in welchen Feinmeßkanal 3a oder 3b oder 3c das Werkzeug eingeordnet werden muß, wobei dann in dem Feinmeßkanal, beispielsweise 3b, durch die dort vorgesehenen Meßlehren 5 dieses zylindrische Werkzeug den zugeordneten Aufnahmelöchern 8 zugeordnet werden kann und dann durch Entnahme aus dem Feinmeßkanal 3 in das zugeordnete Aufnahmeloch 8 eingeführt werden kann.

Wie aus der Zeichnung zu entnehmen, schließen sich an die Aufnahmelöcher 8 Köcher 10 an, die über den größten Teil ihrer Länge vollwandig ausgebildet sind und die im oberen Bereich einen größeren Innendurchmesser als im unteren Bereich aufweisen können, wobei beispielsweise der Innendurchmesser im oberen Bereich 0,5 mm größer als der Nenndurchmesser des Aufnahmeloches 8 und im unteren Bereich der Innendurchmesser etwa 0,2 mm größer als der Nenndurchmesser des Aufnahmeloches 8 ist. In Fig. 2 ist erkennbar, daß die Köcher 10 über den größten Teil ihrer Länge vollwandig ausgebildet sind. Nur im unteren Bereich sind bei der Darstellung gemäß Fig. 2 Schlitze vorgesehen. In gleicher Weise ist es aber auch möglich, die Köcher durch gitterförmige, in Längsrichtung der Köcher verlaufende Streifen herzustellen, wobei hier wiederum an Kunstststoffmaterial bei der Herstellung der Verkaufs- und Aufbewahrungsvorrichtung 1 gespart wird, andererseits gleichzeitig eine gute Führung des Bohrers aber sichergestellt ist und schließlich das Gewicht der Vorrichtung entsprechend verringert werden kann. Der Übergang von der Abdeckplatte 2 in das Aufnahmeloch 8 und damit in den Köcher 10 ist angefast, abgerundet oder abgekantet, so daß hier eine trichterförmige Gestaltung geschaffen wird, die das Einführen des zylindrischen Werkzeuges in das zugeordnete Aufnahmeloch 8 und den zugeordneten Köcher 10 erleichtert.

Die Figuren zeigen weiterhin, daß den Feinmeßkanälen 3a und 3b nicht jeweils jeder Meßlehre 5 ein Aufnahmeloch 8 zugeordnet ist, so wie dies bei der Darstellung für den Feinmeßkanal 3c der Fall ist, sondern den Feinmeßkanälen 3a und 3b sind jeweils mehrere Aufnahmelöcher zugeordnet, so z. B. dem Feinmeßkanal 3a drei Aufnahmelöcher 8a, 8b, 8c und dem Feinmeßkanal 3b nur zwei Aufnahmelöcher 8a und 8b für eine Bohrergröße. Hierdurch wird also ein größerer Vorrat geschaffen und beim Kauf der zylindrischen Werkzeuge, z. B. der Bohrer, sofort berücksichtigt, welche Bohrer einem höheren Verschleiß oder Zerstörungsanfälligkeit oder Verlustanfälligkeit unterworfen sind.

Gemäß der Erfindung dient also die Verkaufs- und Aufbewahrungsvorrichtung einerseits als Verpackung beim Verkauf der zylindrischen Werkzeuge, andererseits als Bereitstellungsvorrichtung bei der Durchführung von Arbeiten, beispielsweise mit Bohrern.

## Patentansprüche

1. Verkaufs- und Aufbewahrungsvorrichtung für Werkzeuge mit einer Haltevorrichtung zur Aufnahme von einen zylindrischen Schaft aufweisenden Werkzeugen unterschiedlicher Abmessungen in entsprechenden, in mehreren Reihen angeordneten Aufnahmelöchern (8), wobei diesen Lochreihen jeweils ein als Feinlehrenführung dienender, langgestreckter Feinmeßkanal (3a, 3b, 3c) zugeordnet und parallel angeordnet ist, wobei die Feinmeßkanäle (3a, 3b, 3c) mit zugeordneten Aufnahmelöchern (8) im wesentlichen parallel zueinander angeordnet sind und in einen stirnseitig der Feinmeßkanäle (3a, 3b, 3c) rechtwinklig zu diesen verlaufenden, als Groblehrenführung dienenden Grobmeßkanal (4) münden, der Meßlehren (5) aus zusammenwirkenden Anschlagkörpern (6, 7) aufweist, und wobei jedem Aufnahmeloch (8) in oder an mindestens einem Feinmeßkanal (3c) eine ebenfalls durch Anschlagkörper (6, 7) gebildete Meßlehre (5) zugeordnet ist, **dadurch gekennzeichnet, daß** den übrigen Feinmeßkanälen (3a, 3b) jeweils mehrere Aufnahmelöcher (8a, 8b, 8c) für Werkzeuge gleichen Durchmessers zugeordnet sind, und daß jeder Meßlehre (5) mehrere Aufnahmelöcher (8a, 8b, 8c) zugeordnet sind.

2. Vorrichtung nach Anspruch 1, **dadurch gekennzeichnet, daß** dem Feinmeßkanal (3a) drei Aufnahmelöcher (8a, 8b, 8c) für Werkzeuge gleichen Durchmessers zugeordnet sind.

3. Vorrichtung nach Anspruch 1, **dadurch gekennzeichnet, daß** dem Feinmeßkanal (3b) zwei Aufnahmelöcher (8a, 8b) für Werkzeuge gleichen Durchmessers zugeordnet sind.

4. Vorrichtung nach einem der vorhergehenden Ansprüche, **dadurch gekennzeichnet, daß** an die vorgesehenen Aufnahmelöcher (8) in einer Abdeckplatte (2) über den größten Teil ihrer Länge geschlossenwandige Köcher (10) anschließen.

5. Vorrichtung nach einem der vorhergehenden Ansprüche 1 bis 3, **dadurch gekennzeichnet, daß** an die vorgesehenen Aufnahmelöcher (8) in einer Abdeckplatte (2) Köcher (10) anschließen, die aus in Längsrichtung der Köcher verlaufenden Streifen gebildet werden und **dadurch** eine gute Führung der Bohrer bewirken.

6. Vorrichtung nach einem der vorhergehenden Ansprüche, **dadurch gekennzeichnet, daß** die Verkaufs- und Aufbewahrungsvorrichtung (1) einteilig und materialeinheitlich hergestellt ist.

7. Vorrichtung nach einem der vorhergehenden Ansprüche, **dadurch gekennzeichnet, daß** die Köcher (10) im oberen Bereich - im Bereich des Aufnahmeloches (8) - einen Innendurchmesser aufweisen, der etwa 0,5 mm größer als der Nenndurchmesser des zugeordneten Aufnahmeloches (8) ist und im unteren Bereich einen Innendurchmesser aufweisen, der etwa 0,2 mm größer als der Nenndurchmesser des Aufnahmeloches (8) ist.

8. Vorrichtung nach einem oder mehreren der vorhergehenden Ansprüche, **dadurch gekennzeichnet, daß** der Übergang von der Abdeckplatte (2) in den Köcher (10) bei jedem Aufnahmeloch (8) leicht angefast ist.

9. Vorrichtung nach einem der vorhergehenden Ansprüche, **dadurch gekennzeichnet, daß** die Vorrichtung aus Kunststoff besteht.

10. Vorrichtung nach einem oder mehreren der vorhergehenden Ansprüche 1 bis 8, **dadurch gekennzeichnet, daß** die Vorrichtung aus Metall besteht.

11. Vorrichtung nach einem der vorhergehenden Ansprüche, **dadurch gekennzeichnet, daß** die Vorrichtung aus einer Kombination von Metall und Kunststoff hergestellt ist.

12. Vorrichtung nach einem der vorhergehenden Ansprüche, **dadurch gekennzeichnet, daß** der Deckel (11) aus durchsichtigem Kunststoff gefertigt ist

13. Vorrichtung nach einem der vorhergehenden Ansprüche, **dadurch gekennzeichnet, daß** der Deckel (11) leicht abnehmbar von dem Hauptkörper der Verkaufs- und Aufbewahrungsvorrichtung (1) und leicht ansetzbar an die Verkaufs- und Aufbewahrungsvorrichtung (1) ausgebildet ist.

## Claims

1. Vending and storage device for tools with a holding device for receiving tools of different sizes with cylindrical shafts in receiving holes (8) arranged in several rows, whereby an extended fine-measurement channel (3a, 3b, 3c) is assigned and arranged parallel to each of the rows of holes to act as a fine-gauge guide, the fine-measurement channels (3a, 3b, 3c) with their corresponding receiving holes (8) being substantially parallel to one another and leading into a rough-measurement channel (4) at the end of the fine-measurement channels (3a, 3b, 3c) and running at right angles to these, which serves as a rough-gauge guide, and which has measurement gauges (5) of combining stop blocks (6, 7), a measuring gauge (5) also formed of stop blocks (6, 7) also being assigned to each receiving hole (8) in or on at least one fine-measurement channel (3c), **characterised in that** several receiving holes (8a, 8b, 8c) for tools of the same diameter are assigned to each of the other fine-measurement channels (3a, 3b), and that several receiving holes (8a, 8b, 8c) are assigned to each measuring gauge (5).

2. Device according to claim 1, **characterised in that** three receiving holes (8a, 8b, 8c) for tools of the same diameter are assigned to the fine-measurement channel (3a).

3. Device according to claim 1, **characterised in that** two receiving holes (8a, 8b) for tools of the same diameter are assigned to the fine-measurement channel (3b).

4. Device according to one of the preceding claims, **characterised in that** tubes (10) with enclosed walls over the greater part of their length adjoin the receiving holes (8) provided in a covering board (2).

5. Device according to one of the preceding claims 1 to 3, **characterised in that** tubes (10) adjoin the receiving holes (8) in a covering board (2), which are formed of strips running in lengthwise direction of the tubes thereby forming a good guide for the drill bits.

6. Device according to one of the preceding claims, **characterised in that** the vending and storage device (1) is manufactured in one part of one single material.

7. Device according to one of the preceding claims, **characterised in that** the tubes (10) in the upper area - in the area of the receiving hole (8) - have an interior diameter which is approximately 0.5 mm greater than the nominal diameter of the corresponding receiving hole (8) and in the lower area an interior diameter which is approximately 0.2 mm greater than the nominal diameter of the receiving hole (8).

8. Device according to one or several of the preceding claims, **characterised in that** the transition from the covering board (2) to the tubes (10) has a slight chamfer at each receiving hole (8).

9. Device according to one of the preceding claims, **characterised in that** the device consists of plastic.

10. Device according to one or several of the preceding claims 1 to 8, **characterised in that** the device consists of metal.

11. Device according to one of the preceding claims, **characterised in that** the device consists of a combination of plastic and metal.

12. Device according to one of the preceding claims, **characterised in that** the lid (11) consists of transparent plastic.

13. Device according to one of the preceding claims, **characterised in that** the lid (11) is formed in such a way that it can be easily removed from the vending and storage device (1) and easily replaced on the vending and storage device (1).

## Revendications

1. Dispositif pour la vente et le stockage d'outils, avec un dispositif de retenue servant à recevoir des outils, de dimensions différentes et présentant une queue cylindrique, dans des trous réceptacles (8) correspondants agencés en plusieurs rangées, sachant qu'à chacune de ces rangées de trous est affecté un canal de mesure de précision (3a, 3b, 3c) étiré en longueur, agencé parallèle à ces rangées et servant de gabarit guide de précision, sachant que les canaux de mesure de précision (3a, 3b, 3c) avec les trous réceptacles afférents (8) sont agencés pour l'essentiel parallèles les uns aux autres et aboutissent sur le côté frontal des canaux de mesure de précision (3a, 3b, 3c) dans un canal (4) de mesure approximative servant de gabarit guide grossier et d'un tracé perpendiculaire auxdits canaux de mesure de précision, ledit canal de mesure approximative présentant des gabarits de mesure (5) composés de corps butées (6, 7) interagissant et sachant qu'à chaque trou réceptacle (8) dans ou contre au moins un canal de mesure de précision (3c) est affecté un gabarit de mesure (5) également formé par des corps butées (6, 7), **caractérisé en ce qu'**aux canaux de mesure de précision (3a, 3b) restants sont affectés plusieurs trous réceptacles (8a, 8b, 8c) destinés à des outils de même diamètre et **en ce qu'**à chaque gabarit de mesure (5) sont affectés plusieurs trous réceptacles (8a, 8b, 8c).

2. Dispositif selon la revendication 1, **caractérisé en ce que** trois trous réceptacles (8a, 8b, 8c) sont affectés au canal de mesure de précision (3a) pour recevoir des outils de même diamètre.

3. Dispositif selon la revendication 1, **caractérisé en ce qu'**au canal de mesure de précision (3b) sont affectés deux trous réceptacles (8a, 8b) pour recevoir des outils de même diamètre.

4. Dispositif selon l'une des revendications précédentes, **caractérisé en ce que** des fourreaux (10) à parois fermées viennent se raccorder aux trous réceptacles (8) prévus dans une plaque couvercle (2) sur la plus grande partie de sa longueur.

5. Dispositif selon l'une des revendications précédentes 1 à 3, **caractérisé en ce que** contre les trous réceptacles (8) prévus dans une plaque couvercle (2) viennent se raccorder des fourreaux (10) formés à partir des stries axées dans le sens longitudinal des fourreaux, et provoquent ainsi un bon guidage des mèches.

6. Dispositif selon l'une des revendications précédentes, **caractérisé en ce que** le dispositif pour la vente et le stockage (1) a été fabriqué monobloc et dans le même matériau.

7. Dispositif selon l'une des revendications précédentes **caractérisé en ce que** les fourreaux (10) dans la zone du haut - dans la zone du trou réceptacle (8) - présentent un diamètre supérieur d'environ 0,5 mm au diamètre nominal du trou réceptacle (8) afférent et présentent dans la zone du bas un diamètre intérieur supérieur d'environ 0,2 mm au diamètre nominal du trou réceptacle (8).

8. Dispositif selon l'une ou plusieurs des revendications précédentes, **caractérisé en ce que** la transition entre la plaque couvercle (2) et le fourreau (10) a été légèrement biseautée au niveau de chaque trou réceptacle (8).

9. Dispositif selon l'une des revendications précédentes, **caractérisé en ce que** le dispositif est en matière plastique.

10. Dispositif selon l'une ou plusieurs des revendications précédentes 1 à 8, **caractérisé en ce que** le dispositif est en métal.

11. Dispositif selon l'une des revendications précédentes, **caractérisé en ce que** le dispositif a été fabriqué en une combinaison de métal et de matière plastique.

12. Dispositif selon l'une des revendications précédentes, **caractérisé en ce que** le couvercle (11) a été fabriqué en matière plastique transparente.

13. Dispositif selon l'une des revendications précédentes, **caractérisé en ce que** le couvercle (11) a été configuré pour permettre son enlèvement facile du corps principal du dispositif pour la vente et le stockage (1), et sa remise en place facile contre le corps du dispositif pour la vente et le stockage (1).
